# FASCICULE DE BREVET EUROPEEN

(11) **EP 0 679 857 B1**
(45) Date de publication et mention de la délivrance du brevet: **21.11.2001**
(21) Numéro de dépôt: 95400958.5
(22) Date de dépôt: 27.04.1995
(51) Int. Cl.: F41G 3/26

(54) **Système et procédé de simulation technico-operationnelle**
Vorrichtung und Verfahren zur technisch-operationellen Simulation
System and method of technic-operational simulation

(30) Priorité: 29.04.1994 FR 9405236
(43) Date de publication de la demande: 02.11.1995
(73) Titulaire: AEROSPATIALE Société Nationale Industrielle, 75781 Paris Cédex 16 (FR); DASSAULT AVIATION Société anonyme dite:, F-75008 Paris (FR)
(72) Inventeur: Smith, Laurent, F-92260 Fontenay-aux-Roses (FR); Chassaing, Laurent, F-92310 Sevres (FR); Frisby, Raymond, F-78160 Marly le Roy (FR)
(74) Mandataire: Dubois-Chabert, Guy

(56) Documents cités:
- EP-A- 0 479 422
- EP-A- 0 526 969

## Description

### Domaine technique

La présente invention concerne un système et un procédé de simulation technico-opérationnelle, dans le domaine des luttes aéroterrestre, aéronavale et de la bataille aérienne ou de la défense aérienne élargie.

### Etat de la technique antérieure

L'objet de la simulation technico-opérationnelle est de simuler des combats entre plusieurs camps afin d'en déduire le comportement technique des armements utilisés et leurs modes d'utilisation opérationnels. Elle peut servir aux évaluations d'efficacité des armements et à l'entraînement des utilisateurs.

Deux documents de l'art antérieur concernent un domaine technique proche de celui de l'invention.

La demande de brevet EP-A-0 479 422 décrit un système de simulation interactif en temps réel qui implique plusieurs participants coopérant pour atteindre un objectif prédéterminé, de manière interactive. Ce système comprend un processeur d'ordinateur parallèle et plusieurs simulateurs vidéo couplés à ce processeur.

La demande de brevet EP-A-0 526 969 décrit une méthode d'élaboration de chemin tactique pour une utilisation dans des engagements tactiques simulés. Cette méthode, qui peut être réalisée en logiciel, sélectionne des chemins valables tactiquement pour des véhicules d'une position initiale à une position objectif à travers un morceau de terrain, en utilisant une base de données terrain. Elle effectue une recherche parmi les chemins possibles avant de sélectionner un chemin désiré.

Toutefois ces deux documents ne concernent pas le domaine de la simulation technico-opérationnelle.

On a en effet identifié dans ce domaine le besoin d'une plus grande automatisation du processus de création de scénarios d'étude afin de réduire le temps de réponse pour les études futures et par conséquent de réduire les coûts de celles-ci.

L'invention a donc pour objet de créer une structure applicative permettant de construire et d'évaluer rapidement des scénarios attaque/défense intégrant les différents types d'affrontement (air/air, sol/air, air/sol et sol/sol -la mer pouvant être assimilée au sol), susceptible d'apparaître dans ces scénarios. Elle a également pour objet de permettre une démarche partiellement automatisée de simulation en réutilisant au maximum des simulateurs existants, et en limitant les travaux nécessaires d'adaptation, dans une optique de réduction des coûts.

### Exposé de l'invention

L'invention propose donc un système de simulation technico-opérationnelle, caractérisé en ce qu'il comprend
- au moins une base de données globale, par exemple :
   - une première base de données "environnement",
   - une seconde base de données "scénario" qui ne contient que les données nécessaires au déploiement et au comportement opérationnel des systèmes d'armes en présence,
   - une troisième base de données "résultats" de simulation qui contient les résultats globaux et les résultats partiels sous-scénario par sous-scénario ;
- au moins une base de données locale de description des performances techniques et opérationnelles des systèmes d'armes des différents camps en présence ;
- un générateur de scénario global, qui est un interface de saisie et de contrôle au niveau du scénario global, interfacé par exemple avec des logiciels de gestion de la première base de données "environnement" et de la seconde base de données "scénario" ;
- un gestionnaire de sous-scénarios du scénario global et de simulateurs, qui est un interface de contrôle du procédé de fonctionnement et des simulations de niveau local, interfacé par exemple avec la seconde base de données "scénario", et avec la troisième base de données "résultats" ;
- au moins un simulateur au niveau local, interfacé avec une base de données locale.

L'invention propose également un procédé de simulation technico-opérationnelle, selon la revendication5.

L'étape de préparation de scénarios et de sous-scénarios se subdivise en :
- une génération de scénario attaque/défense ;
- une identification de sous-scénarios et une description d'un scénario "état 0".

L'étape d'étude des différents sous-scénarios (M1....Mi....Mn) se subdivise en :
- une phase de préparation locale, soit :
   - un choix de simulateur adapté,
   - un appel du fichier,
   - un scénario Mi,
   - un appel du terrain correspondant ;
- une phase d'optimisation, soit :
   - un déploiement au niveau zone,
   - une amélioration du scénario d'attaque (optimisation de la trajectoire),
   - une mise à jour par un gestionnaire de tâches (base de données "scénario" ;
- une phase de simulation, soit :
   - un lancement de la simulation (itérations successives sur ce sous-scénario pour études locales),
   - une obtention de résultats pour un sous-scénario Mi,
   - un stockage dans le fichier résultats (en local) et dans une base de données (en global).

L'étape d'exploitation se subdivise en :
- une étude complète des sous-scénarios;
- au moins une étude éventuelle de sensibilité à l'attaque
   - une défense finalisée "état 1",
   - une attaque finalisée "état 1",
   - une modification du sous-scénario M1,
   - une mise à jour du fichier résultats et synthèse des résultats.

La présente invention permet notamment d'obtenir les avantages suivants :
- diminution des coûts d'étude,
- cohérence garantie de la chaîne de simulation.

### Brève description des dessins

- La figure 1 illustre le système de simulation technico-opérationnelle de l'invention ;
- la figure 2 représente un organigramme illustrant le procédé de simulation technico-opérationnelle de l'invention.

### Exposé détaillé de modes de réalisation

On va tout d'abord donner la définition de termes qui seront utilisés pour la description de l'invention :

Un "scénario technico-opérationnel" décrit la composition et la nature des forces en présence, leur localisation ainsi que leurs mouvements.

Un "théâtre d'opérations" est l'étendue géographique sur laquelle se déroule l'affrontement des camps en présence. La simulation de "théâtre" représente donc l'ensemble des combats (par exemple un "front").

Une "zone d'opérations" constitue un zoom sur un combat particulier, localisé géographiquement (par exemple le franchissement d'un fleuve par une division d'un camp en présence).

Un "duel" représente un combat entre deux adversaires (par exemple un char d'un premier camp contre un char d'un second champ).

Un "sous-scénario" du scénario global correspond à un combat particulier, étudiable au niveau zone.

Un "filtre de renseignements" peut être défini, comme suit: chaque camp dispose de forces déployées sur le théâtre d'opérations, et cherche à connaître, par des moyens de renseignements le dispositif de l'adversaire. Il parvient à en obtenir une connaissance imparfaite, "filtrée". C'est ce qu'on appelle le filtre de renseignements qui représente le hiatus entre le dispositif réel et la représentation disponible.

Un "utilitaire informatique" est un logiciel permettant de réaliser une fonction précise (par exemple : utilitaire de saisie des latitudes et longitudes des forces dans le scénario).

Le système de simulation technico-opérationnelle de l'invention, tel que représenté sur la figure 1, comprend :
- au moins une base de données globale, par exemple :
   - une première base de données "environnement" 10, relative au terrain, à la météo...,
   - une seconde base de données "scénario" 11, qui ne contient que les données nécessaires au déploiement et au comportement opérationnel des systèmes d'armes en présence,
   - une troisième base de données "résultats" de simulation 12 qui contient les résultats globaux et les résultats partiels sous-scénario par sous-scénario ;
- au moins une base de données locale 13 (ou BDL) de description des performances techniques et opérationnelles des systèmes d'armes des différents camps en présence ;
- un générateur de scénario global 14 qui est un interface de saisie et de contrôle au niveau du scénario global, interfacé par exemple avec des logiciels de gestion de la première base de données "environnement" et de la seconde base de données "scénario" ;
- un gestionnaire des sous-scénarios et des simulateurs 15 qui est un interface de contrôle du procédé de fonctionnement et des simulations de niveau local, interfacé par exemple avec la seconde base de données "scénario" et avec la troisième base de données "résultats" ;
- au moins un simulateur 16 au niveau local, interfacé avec une base de données locale.

Ce système permet de réaliser une imbrication des simulations de niveau "zone" et de niveau "duel" (niveau le plus bas) afin de réaliser une simulation de niveau "théâtre" avec des modèles finis de niveaux "zone" et "duel".

On sépare un scénario global d'attaque/défense en un premier camp dit "azur" (la défense) et un second camp dit "orange" (l'attaque).

La première phase consiste à décrire le scénario au niveau "théâtre" (niveau le plus élevé) et à déployer les systèmes d'armes du premier camp. Après un filtre, le second camp en a une connaissance imparfaite, grâce à une base de données informatique de caractérisation technique de systèmes d'armes divers. A ce niveau, la description des scénarios se limite à des noms de systèmes d'armes et à des positionnements pour le premier camp, et à des trajectoires et des compositions de raid pour le second camp.

La seconde phase consiste à découper le scénario "théâtre" en sous-scénarios de niveau "zone". Chaque sous-scénario, cohérent du point de vue géographique et opérationnel est affiné du point de vue déploiement et composition de la défense et de l'attaque et est simulé sur un logiciel de simulation de niveau "zone" et "duel". Les résultats en sortie de chaque sous-scénario sont utilisés en entrée du sous-scénario suivant.

Cette phase peut être répétée pour chaque sous-scénario, soit de manière manuelle avec le contrôle de l'opérateur, soit automatiquement par le logiciel, qui se comporte alors comme un simulateur de théâtre.

Ainsi comme représenté sur la figure 2, le procédé de l'invention comprend une succession d'étapes itératives
1) Une étape de préparation de scénarios et de sous-scénarios qui se subdivise en :
   - une génération de scénarios attaque/défense (bloc 20) ;
   - une identification de sous-scénarios et une description d'un scénario "état 0" (bloc 21).
2) Une étape d'étude des différents sous-scénarios M1....Mi....Mn (boucle réalisée grâce au test logique 25 et à l'instruction 26) qui se subdivise pour chaque sous-scénario, en :
   - une phase de préparation locale (bloc 22), soit :
      - un choix du simulateur adapté,
      - un appel du fichier,
      - un scénario Mi,
      - un appel du terrain correspondant ;
   - une phase d'optimisation (bloc 23), soit :
      - un déploiement au niveau zone,
      - une amélioration du scénario d'attaque (optimisation de la trajectoire),
      - une mise à jour par le gestionnaire de tâches (base de données "scénario" ;
   - une phase de simulation (bloc 24), soit :
      - un lancement de la simulation (itérations successives sur ce sous-scénario pour études locales),
      - une obtention de résultats Ri pour le sous-scénarios Mi,
      - un stockage dans le fichier résultats (en local) et dans la base de données (en global).
3) Une étape d'exploitation (blocs 27 et 28) qui se subdivise en :
   - une étude complète des sous-scénarios ;
   - des études éventuelles de sensibilité à l'attaque
      - une défense finalisée "état 1",
      - une attaque finalisée "état 1",
      - une modification du sous-scénario M1,
      - une mise à jour du fichier résultats et une synthèse des résultats.

On va alors analyser plus précisément chacune de ces étapes :

### 1) Préparation du scénario

### Génération du scénario global

Le générateur de scénario possédant ses propres interfaces homme-machine (IHM) permet :
- la consultation de la base de données "environnement" afin de délimiter la zone à étudier ;
- la définition d'une structure de défense (implantation des grands moyens de détection et d'intervention, structure de système d'information et de commandement (SIC)) ;
- la définition de la mission de pénétration (constitution, trajectoires, aspects temporels...).

On obtient un fichier attaque/défense permettant un descriptif de la mission de niveau théâtre.

Le générateur de scénario s'appuie donc sur :
- une base de données "environnement" commune ;
- un fichier de données objet attaque/défense permettant la définition du scénario.

On utilise des objets opérationnels "standard' dont la définition est commune à tous les simulateurs utilisés. On distingue toutefois plusieurs niveaux de complexité de modélisation mathématique ou structurelle dans la définition d'un même objet, en fonction des besoins de l'utilitaire le manipulant.

Ainsi le générateur de scénario ne manipule que des objets à leur niveau de définition le plus global. Toutefois, même à ce niveau, l'objet manipulé conserve la structure arborescente le définissant au niveau le plus fin. Seul le nombre de rubriques renseignées est caractéristique du niveau utilisé.

Certaines caractéristiques synthétiques de performances typiques des objets (portée, autonomie...) sont disponibles, même au niveau de définition le plus haut, afin d'aider à la préparation du scénario et à la prévalidation de la cohérence spatiale et cinématique.

### Identification et séquencement des phases de missions

Le gestionnaire des sous-scénarios et des simulateurs est au coeur du système de l'invention.

Ses fonctionnalités sont destinées à aider :
- à l'analyse opérationnelle du scénario global en vue d'identifier les sous-scénarios et de définir leur enchaînement, et ce en cohérence avec les simulateurs qui sont utilisés ultérieurement ;
- au contrôle par l'opérateur/exploitant de tous les transferts d'information :
   - d'initialisation des simulateurs à partir des données globales (terrain, scénario...),
   - de renseignement des bases de données d'exploitation (scénario, résultats, ...) à partir des simulateurs.

La première tâche de cet utilitaire consiste en une aide graphique à la définition séquentielle des missions. On subdivise le scénario étudié (défini à ce stade au niveau "théâtre"), en une série de N sous-scénarios de niveau "zone" ou "duel", permettant ainsi à l'utilisateur d'identifier les simulateurs attaque/défense susceptibles de traiter chacun d'entre eux. On utilise a priori la même interface graphique que le générateur de scénario.

Cette chaîne de N sous-scénarios est linéaire (les sorties du sous-scénario M1 sont les entrées du sous-scénario M2), les aspects de cohérence globale sont pris en compte d'un sous-scénario à l'autre, au travers de la communication de l'état opérationnel "instantané" de sortie du sous-scénario précédent.

A l'issue de cette première étape, la chaîne des sous-scénarios identifiés constitue l'état "0" du scénario étudié;

Cet état "0" constituera une référence technico-opérationnelle des étapes suivantes.

### 2) Etude successive des sous-scénarios

### Préparation locale

Le sous-scénario Mi est traité par un des simulateurs (décision manuelle). Ce simulateur récupère donc le fichier partiel, élaboré par le gestionnaire de tâches en préparation de scénario contenant :
- la zone locale d'étude ;
- les éléments locaux de défense (de niveau "théâtre") ;
- les éléments locaux d'attaque (de niveau "théâtre").

Les objets définis dans ce fichier sont alors renseignés par un utilitaire dont le rôle est de remplir les rubriques nécessaires à la définition de l'objet concerné dans le simulateur considéré. Ces données standard sont à prélever dans la base de données scénario.

Les éléments de l'attaque sont à la fois issus:
- de la trajectoire initialement décrite en préparation de scénario ;
- des sorties du sous-scénario Mi-1.

Ces sorties peuvent également, dans une certaine mesure (niveaux d'alerte...), affecter les éléments locaux de la défense du sous-scénario Mi.

### Optimisation

Cette étape consiste à consolider le scénario établi sur ce sous-scénario:
- pour ce qui concerne la défense en précisant localement les implantations de moyens, compte tenu de leur structure propre (nombre et type d'éléments) et de leur contrainte de déploiement sur le relief considéré : par exemple un site déterminé est défini au niveau "théâtre" par un seul point et au niveau local par trois batteries de deux radars et deux lanceurs chacune ;
- pour ce qui concerne l'attaque par une optimisation de la trajectoire de pénétration en fonction des implantations de menace.

On obtient en sortie un sous-scénario Mi dit "consolidé", c'est-à-dire défini avec un niveau de finesse compatible avec les simulateurs utilisés. Les positions ainsi que toutes les autres caractéristiques des objets liées au scénario étudié sont alors entrées dans la base de données "scénario" et les objets ainsi entrés sont référencés avant d'être récupérés par le gestionnaire de tâches.

Le sous-scénario est alors susceptible d'être simulé.

### Simulation locale

L'utilisateur exploitant du système de l'invention lance la simulation du sous-scénario Mi. Plusieurs bouclages successifs sont possibles, si l'on cherche à affiner la trajectoire de pénétration ou si l'on désire une étude statistique.

Les résultats fins de simulation de ce sous-scénario sont stockés dans un fichier résultats géré au niveau local par le simulateur considéré.

Les résultats globaux sont récupérés par les fonctions de gestion des simulations, et stockés dans une banque de données "résultats" pour l'exploitation synthétique des scénarios.

Cette étape s'appuie donc :
- sur les simulateurs attaque/défense existants ;
- sur la base de données "environnement" commune, qui devra être filtrée pour les besoins de chaque simulateur ;
- sur les bases de données locales propres à chacun des simulateurs.

L'utilisateur exploitant lance alors l'étude du sous-scénario Mi+1 suivant le même processus.

La base de données "scénario" contient l'ensemble des caractéristiques des objets (structure logique et paramètres renseignés) manipulés par la génération de scénario global et les fonctionnalités de gestion des sous-scénarios.

### 3) Exploitation

A l'issue du N-ième sous-scénario étudié, on dispose de la chaîne des N sous-scénarios définissant le scénario finalisé dit "Etat 1", avec optimisation locale de tous les paramètres attaque/défense.

Il est donc possible d'effectuer des études locales ou globales de sensibilité à l'attaque, en utilisant le même processus incrémental :
- choix des paramètres de départ de l'attaque ;
- récupération des données scénarios "Etat 1" sous-scénario par sous-scénario ;
- lancement (manuel) des simulations successives au moyen de simulateurs adaptés ;
- implémentation des résultats :
   - dans le fichier résultats du simulateur (résultats locaux),
   - dans la base de données "résultats" (résultats globaux).

On peut aussi récupérer uniquement les fichiers résultats des sous-scénarios M1 à Mi-1 et modifier localement un ou plusieurs des paramètres locaux du sous-scénario Mi. Il suffit alors de lancer les simulations des sous-scénarios Mi à Mn pour obtenir un nouveau fichier résultat global.

Ainsi les exploitations locales, qui se limitent à l'étude d'un sous-scénario par un simulateur, sont traitées au niveau local par le simulateur considéré. Chaque simulateur possède donc ses propres fonctions d'exploitation statistique et ses propres interfaces homme-machine (IHM). Les résultats de synthèse sont ensuite communiqués à un fichier résultats pour l'étude globale du scénario (en particulier pour définir les entrées du sous-scénario suivant).

Les exploitations globales, qui traitent des résultats de la mission, sont gérées par le générateur de tâches en s'appuyant sur le fichier résultats. Il existe donc un interface homme-machine d'exploitation globale des scénarios.

Le système de l'invention s'entend soit comme une structure intégrant des contrôles automatiques et par l'utilisateur de processus, soit comme un "macro-simulateur" autorisant des études totalement automatisées d'un scénario.

Deux aspects essentiels, en particulier, restent du ressort direct. de l'opérateur :
- l'identification des sous-scénarios ;
- la préparation de mission locale.

Le lancement des simulateurs locaux est soit du ressort de l'opérateur, soit effectué automatiquement.

On va à présent décrire un exemple de réalisation :

Dans le domaine de la pénétration de raids aériens, d'avions, de missiles de croisière et de missiles balistiques avec seulement deux camps en présence, on peut utiliser :
- un simulateur de zone d'affrontements de défense antiaérienne (sol/air) ;
- un simulateur de zone d'affrontements de défense aérienne (air/air) ;
- un simulateur de duel sol/air ;
- un simulateur de duel air/air.

## Revendications

1. Système de simulation technico-opérationnelle, **caractérisé en ce qu'**il comprend :
- au moins une base de données globale (10, 11, 12) ;
- au moins une base de données locale (13) de description des performances techniques et opérationnelles des systèmes d'armes des différents camps en présence :
- un générateur de scénario global (14) qui est un interface de saisie et de contrôle au niveau du scénario global, interfacé avec les logiciels de gestion d'au moins une base de données globale ;
- un gestionnaire de sous-scénarios du scénario global et de simulateurs (15), qui est un interface de contrôle du procédé de fonctionnement et des simulations de niveau local, interfacé avec au moins une base de données globale ;
- au moins un simulateur (16) au niveau local, interfacé avec une base de données locale.

2. Système selon la revendication 1, comprenant:
- une première base de données "environnement" (10) ;
- une seconde base de données "scénario" (11) qui ne contient que les données nécessaires au déploiement et au comportement opérationnel des systèmes d'armes en présence ;
- une troisième base de données "résultats" de simulation (12) qui contient les résultats globaux et les résultats partiels sous-scénario par sous-scénario.

3. Système selon la revendication 2, dans lequel le générateur de scénario global (14) est interfacé avec des logiciels de gestion de la première base de données "environnement" et de la seconde base de données "scénario".

4. Système selon la revendication 2, dans lequel le gestionnaire de sous-scénarios du scénario global et de simulateurs est interfacé avec la seconde base de données "scénario", et avec la troisième base de données "résultats".

5. Procédé de simulation de combats entre plusieurs camps, afin d'en déduire le comportement technique d'armements utilisés et leurs modes d'utilisation opérationnels, qui utilise le système défini dans la revendication 1 et dans lequel on construit et on évalue rapidement des scénarios attaque/défense intégrant différents types d'affrontement susceptible d'apparaître dans ces scénarios, **caractérisé en ce qu'**il comprend les étapes itératives suivantes :
- une étape de préparation de scénarios et de sous-scénarios du scénario global qui se subdivise en :
• une génération de scénario attaque/défense,
• une identification de sous-scénarios du scénario global et une description d'un scénario « état 0 » ;
- une étape d'étude des différents sous-scénarios du scénario global qui se subdivise en :
• une phase de préparation locale,
• une phase d'optimisation,
• une phase de simulation ;
- une étape d'exploitation qui se subdivise en :
• une étude complète des sous-scénarios,
• au moins une étude de sensibilité à l'attaque.

6. Procédé selon la revendication 5, dans lequel la phase de préparation locale comprend :
- un choix de simulateur adapté ;
- un appel de fichier ;
- un scénario Mi;
- un appel du terrain correspondant.

7. Procédé selon la revendication 5, dans lequel la phase d'optimisation comprend :
- un déploiement au niveau zone ;
- une amélioration du scénario d'attaque ;
- une mise à jour par un gestionnaire de tâches.

8. Procédé selon la revendication 5, dans lequel la phase de simulation comprend :
- un lancement de la simulation ;
- une obtention de résultats pour un sous-scénario Mi ;
- un stockage dans le fichier résultats et dans une base de données.

9. Procédé selon la revendication 5, dans lequel une étude de sensibilité à l'attaque comprend :
- une défense finalisée "état 1" ;
- une attaque finalisée "état 1" ;
- une modification du sous-scénario M1 ;
- une mise à jour du fichier résultats et une synthèse des résultats.

## Patentansprüche

1. Operativ-technisches Simulationssystem, **dadurch gekennzeichnet, daß** es umfaßt:
- mindestens eine globale Datenbank (10,11,12),
- mindestens eine lokale Datenbank (13) zur Beschreibung der technischen und operativen Leistungen der Waffensysteme der verschiedenen beteiligten Lager,
- einen Generator eines globalen bzw. Gesamt-Szenariums (14), der eine Schnittstelle zur Erfassung und Steuerung auf der Ebene des Gesamt-Szenariums darstellt und mit der Verwaltungs-Software von mindestens einer globalen Datenbank verbunden ist,
- ein Verwaltungs- bzw. Steuerprogramm von Unter-Szenarien des globalen Szenariums und von Simulatoren (15), das eine Überwachungs- bzw. Kontroll-Schnittstelle des Funktionsablaufs und der Simulationen auf lokaler Ebene ist und mit mindestens einer globalen Datenbank verbunden ist,
- mindestens einen Simulator (16) auf lokaler Ebene, der mit einer lokalen Datenbank verbunden ist.

2. System gemäß Anspruch 1, mit:
einer ersten Datenbank "Umgebung" (10)("environnement"),
einer zweiten Datenbank "Szenarium" (11) (scenario"), welche nur die zum Einsatz und zum operativen Verhalten der vorhandenen Waffensysteme nötigen Daten enthält,
einer dritten Datenbank "Ergebnisse" (12) ("resultats") der Simulation, welche die globalen Ergebnisse und die Teilergebnisse aller Unter-Szenarien der Reihe nach enthält.

3. System gemäß Anspruch 2, bei dem der Generator (14) des globalen Szenariums mit Verwaltungs-Software der ersten Datenbank "Umgebung" ("environnement") und der zweiten Datenbank "Szenarium" (scénario") verbunden ist.

4. System gemäß Anspruch 2, bei dem das Verwaltungs- bzw. Steuerprogramm von Unter-Szenarien des globalen Szenariums und von Simulatoren mit der zweiten Datenbank "Szenarium" und mit der dritten Datenbank "Ergebnisse" verbunden ist.

5. Verfahren zur Simulation von Kämpfen zwischen mehreren Lagern, um daraus das technische Verhalten verwendeter Waffensysteme und ihrer operativen Anwendungsmodi abzuleiten, welches das in Anspruch 1 definierte System anwendet und bei dem rasch Angriffs-/Verteidigungs-Szenarien, in die verschiedene Arten der Auseinandersetzung integriert sind, welche in diesen Szenarien in Erscheinung treten können, aufgebaut und ausgewertet werden, **dadurch gekennzeichnet, daß** es die folgenden schrittweisen Stadien umfaßt:
- ein Stadium der Vorbereitung von Szenarien und von Unter-Szenarien des globalen Szenariums, das sich unterteilt in:
eine Generierung eines Angriffs-/Verteidigungs-Szenariums,
eine Identifizierung von Unter-Szenarien des globalen Szenariums und eine Beschreibung eines
"Zustand 0"-Szenariums,
ein Stadium der Studie der verschiedenen Unter-Szenarien des globalen Szenariums, das sich unterteilt in:
eine Phase lokaler Vorbereitung,
eine Phase der Optimierung,
eine Phase der Simulation,
ein Stadium der Auswertung, das sich unterteilt in:
eine vollständige Studie der Unter-Szenarien, mindestens eine Studie der Empfindlichkeit gegenüber einem Angriff.

6. Verfahren gemäß Anspruch 5, bei dem die Phase der lokalen Vorbereitung umfaßt:
- eine Auswahl eines passenden Simulators,
- einen Dateiaufruf,
- ein Mi-Szenarium,
- einen Aufruf des entsprechenden Terrains.

7. Verfahren gemäß Anspruch 5, bei dem die Phase der Optimierung umfaßt:
- einen Einsatz auf Zonenebene,
- eine Verbesserung des Angriffs-Szenariums,
- eine Aktualisierung durch einen Aufgaben-Verwalter.

8. Verfahren gemäß Anspruch 5, bei dem die Phase der Simulation umfaßt:
- ein Anfahren der Simulation,
- ein Erhalten von Ergebnissen für ein Mi-Unterszenarium,
- ein Speichern in der Ergebnis-Datei und in einer Datenbank.

9. Verfahren gemäß Anspruch 5, bei dem eine Studie der Empfindlichkeit gegenüber einem Angriff umfaßt:
- eine mit dem "Zustand 1" abgeschlossene Verteidigung,
- einen mit dem "Zustand 1" abgeschlossenen Angriff,
- eine Modifikation des M1-Unterszenariums,
- eine Aktualisierung der Ergebnis-Datei und eine Synthese der Ergebnisse.

## Claims

1. System of techno-operational simulation, **characterised in that** it comprises:
- at least one global database (10,11,12);
- at least one local database (13) for describing the technical and operational performances of the systems of arms of the different camps involved:
- a global scenario generator (14) which is an interface for obtaining and regulation at the global scenario level, interfaced with the management software of at least one global database;
- a database manager of sub-scenarios of the global scenario and of simulators (15), which is an interface for regulating the process of operation and of simulations at the local level, interfaced with at least one global database;
- at least one simulator (16) at the local level, interfaced with a local database.

2. System according to Claim 1, comprising:
- a first "environment" database (10);
- a second "scenario" database (11) which contains only the data needed for deployment and operational behaviour of the systems of arms involved;
- a third simulation "results" database (12) which contains the global results and the partial results sub-scenario by sub-scenario.

3. System according to Claim 2, in which the global scenario generator (14) is interfaced with management software of the first "environment" database and the second "scenario" database.

4. System according to Claim 2, in which the database manager for sub-scenarios of the global scenario and of simulators is interfaced with the second "scenario" database and with the third "results" database.

5. Process of simulating combat between a number of camps for the purpose of deducing the technical behaviour of arms used and their modes of operational use, which makes use of the system defined in Claim 1 and in which attack/defence scenarios integrating different types of confrontation capable of arising in these scenarios are built up and rapidly evaluated, **characterised in that** it comprises the following iterative stages:
- a stage of preparation of scenarios and sub-scenarios of the global scenario which is sub-divided into:
• generation of the attack/defence scenario
• identification of sub-scenarios of the global scenario and description of a < <zero state > > scenario;
- a stage of studying the different sub-scenarios of the global scenario which is subdivided into;
• a local preparation phase,
• an optimisation phase,
• a simulation phase;
- an exploitation stage which is subdivided into:
• a thorough study of the sub-scenarios
• at least one study of the susceptibility to attack.

6. Process according to Claim 5, in which the local preparation phase comprises:
- choice of adapted simulator;
- calling up the file:
- a scenario Mi
- calling up the corresponding terrain.

7. Process according to Claim 5, in which the optimisation phase comprises:
- deployment at the zone level;
- enhancement of the attack scenario;
- updating by means of a task manager.

8. Process according to Claim 5, in which the simulation phase comprises:
- launching the simulation;
- obtaining the results for a sub-scenario Mi;
- storing in the results file and in a database.

9. Process according to Claim 5, in which a study of the susceptibility to attack comprises:
- a finalised "state 1" defence;
- a finalised "state 1" attack;
- a modification of the sub-scenario M1;
- updating the results file and synthesis of the results.
